# EUROPÄISCHE PATENTSCHRIFT

(11) **EP 1 205 669 B1**
(45) Veröffentlichungstag und Bekanntmachung des Hinweises auf die Patenterteilung: **01.06.2005**
(21) Anmeldenummer: 01124025.6
(22) Anmeldetag: 09.10.2001
(51) Int. Cl.: F15B 13/01, B66F 9/20

(54) **Ventilblock mit zwei durch ein einziges Vorsteuerventil steuerbaren Sperrventilen**
Block with two pilot-operated locking valves controlled by a single pilot valve
Bloc avec deux soupapes de retenue contrôlées par une vanne pilote unique

(30) Priorität: 09.11.2000 DE 10055419
(43) Veröffentlichungstag der Anmeldung: 15.05.2002
(73) Patentinhaber: ROBERT BOSCH GMBH, 70442 Stuttgart (DE)
(72) Erfinder: Koetter, Wolfgang, 71706 Markgroeningen (DE)
(74) Vertreter: Thürer, Andreas

(56) Entgegenhaltungen:
- DE-A- 3 723 672
- US-A- 2 922 401
- US-A- 3 068 596
- US-A- 3 981 479
- PATENT ABSTRACTS OF JAPAN vol. 008, no. 146 (M-307), 7. Juli 1984 (1984-07-07) & JP 59 043201 A (HITACHI KENKI KK), 10. März 1984 (1984-03-10)

## Beschreibung

### Stand der Technik

Die Erfindung geht von einer hydraulischen Ventilanordnung gemäß der im Oberbegriff des Patentanspruches 1 näher definierten Art aus.

Eine solche Ventilanordnung ist aus der DE 199 09 714 A1 bekannt. Der zugehörige Ventilblock mit den Sperrventilen wird als Baueinheit eingesetzt, die zwischen einem Wegeventil und einem hydraulischen Verbraucher angeordnet ist und eine Lasthaltefunktion übernimmt. Der hydraulische Verbraucher kann beispielsweise ein Neigezylinder eines Gabelstaplers sein. Bei der bekannten Ventilanordnung ist der Federraum des einen Sperrventils mittels eines ersten Vorsteuerventils und der Federraum des anderen Sperrventils mittels eines zweiten Vorsteuerventils von Druck entlastbar. Es werden also zwei Vorsteuerventile verwendet, die einen hohen Aufwand verursachen.

Sperrventile, wie sie im Oberbegriff des Patentanspruchs 1 angegeben sind, sind für sich auch aus US-A-3 068 596 bekannt. Dieses US-Patent zeigt eine hydraulische Steuerung mit zwei gleichzeitig und gleichsinnig ansteuerbaren Zylindern, deren stangenseitigem Zylinderraum jeweils ein Sperrventil zugeordnet ist. Die beiden Sperrventile werden also jeweils gleichsinnig durchströmt. Ihre Federräume sind über dieselbe Leitung mit einem Vorsteuerventil verbunden und werden gemeinsam von Druck entlastet.

Um einerseits eine Rückschlagventilfunktion zu haben und andererseits auch einen Rückfluss von Druckmittel vom Verbraucher zu ermöglichen, sind auch hydraulisch gegen den Lastdruck entsperrbare Rückschlagventile, Druckhalteventile oder auch Senkbremssperrventile bekannt. Bezüglich hydraulisch gegen den Lastdruck entsperrbaren Rückschlagventilen wird auf die US-A-3 981 479 verwiesen. Hier wird bei einer Betätigung des Verbrauchers das Schließglied des im Rücklauf liegenden Ruckschlagventils von einem vom Druck im momentanen Zulaufanschluss beaufschlagten Aufstoßkolben von seinem Sitz abgehoben. Bezüglich Druckhalteventile wird auf eine Ventilanordnung nach der DE 37 23 672 Al verwiesen, bei der den beiden Anschlüssen eines doppeltwirkenden hydraulischen Verbrauchers jeweils ein Rückschlagventil zugeordnet ist, das ein Schließglied aufweist und in Richtung zum Verbraucher hin öffnet. Die beiden Rückschlagventile sind nicht entsperrbar. Parallel zu jedem Rückschlagventil liegt ein vorgesteuertes Druckbegrenzungsventil, mit dem das Rückschlagventil bei einer Druckmittelströmung in Sperrrichtung der Rückschlagventile umgangen wird. Dabei steuert ein einziges Vorsteuerventil beide Druckbegrenzungsventile, jedoch nicht gleichzeitig, sondern immer nur dasjenige, das im vom Verbraucher her rücklaufenden Ölstrom liegt. Das andere Druckbegrenzungsventil ist inaktiv.

Bei diesen Lösungen ist zur Bewegung des Verbrauchers stets, und zwar auch bei antreibender Last, ein Pumpendruck erforderlich. Dies ist mit Energieverbrauch und in der Regel mit gegebenenfalls störender Geräuschentwicklung verbunden.

Es ist auch bekannt, die Sperrventile als elektrisch entsperrbare Rückschlagventile auszuführen. Das Ventilschließglied solcher Ventile ist dabei beispielsweise als Patronenventil ausgebildet. Patronenventile sind jedoch kostenintensiv und führen zu einem hohen Durchflusswiderstand.

### Vorteile der Erfindung

Die vorgeschlagene Ventilanordnung mit den Merkmalen nach dem Oberbegriff des Patentanspruches 1, bei der der Federraum von jedem der zwei Sperrventile mit einem jedem der Sperrventile zugeordneten Vorsteuerventil verbunden ist, hat demgegenüber den Vorteil, dass das Vorsteuerventil den Entsperrvorgang der Sperrventile auslöst und für beide Sperrventile nur ein einziges Vorsteuerventil erforderlich ist.

Mittels entsprechender Schaltung des Vorsteuerventils kann bei der Ventilanordnung nach der Erfindung der Federraum der Sperrventile entlastet werden, so dass letztere allein durch den von der Verbraucherseite oder der Versorgerseite auf die Ventilschließglieder jeweils wirkenden Druck geöffnet werden können.

Die hierfür einsetzbaren Ventilschließglieder sind kostengünstige Bauteile, die auch in einer Vielzahl weiterer Anwendungen zum Einsatz kommen können. Bei der erfindungsgemäßen Ventilanordnung sind vorteilhafterweise Ventilschließglieder mit großen Querschnitten einsetzbar, wodurch eine günstige Strömungsführung in den Sperrventilen und damit ein geringer Durchflusswiderstand derselben erreicht werden kann.

Nach einer bevorzugten Ausführungsform der Erfindung ist das Vorsteuerventil ein entsperrbares Rückschlagventil. Dieses kann bei kleinen Durchflussmengen direkt gesteuert ausgeführt sein.

Um einen Leckfluss zwischen den Federräumen der beiden Sperrventile des Ventilblocks und mithin eine Fehlfunktion der Sperrventile zu verhindern, liegt nach einer bevorzugten Ausführungsform der Erfindung zwischen den Federräumen und dem Vorsteuerventil jeweils ein in Richtung des jeweiligen Federraums sperrendes Rückschlagventil.

Zur fluidischen Verbindung eines Federraums mit dem entsprechenden Verbraucheranschluss ist die Begrenzungsdrossel beispielsweise in der Wandung des Ventilschließglieds ausgebildet. Über die Begrenzungsdrossel wirkt dann der am Verbraucheranschluss anstehende Lastdruck in Schließrichtung auf das Ventilschließglied.

Die Versorgungsseiten der Sperrventile sind beispielsweise mit einem Wegeventil verbunden. Bei dieser Ausführungsform wird dann das Vorsteuerventil vorzugsweise synchron zu dem Wegeventil geschaltet, d.h. in Durchlassstellung des Wegeventils wird das Vorsteuerventil entsperrt, so dass die Federräume entlastet werden, und in Sperrstellung des Wegeventils wird das Vorsteuerventil in Sperrstellung geschaltet, so dass in den Sperrventilen ein Fluiddruckausgleich zwischen dem jeweiligen Federraum und der jeweiligen Verbraucherseite erfolgt und das Ventilschließglied aufgrund der auf dieses wirkenden Federkraft schließt.

Weitere Vorteile und vorteilhafte Ausgestaltungen des Gegenstandes nach der Erfindung ergeben sich aus der Beschreibung, der Zeichnung und den Patentansprüchen.

### Zeichnung

Ein Ausführungsbeispiel der Ventilanordnung nach der Erfindung ist in der Zeichnung schematisch vereinfacht dargestellt.

Die einzige Figur der Zeichnung zeigt eine Ventilanordnung mit zwei Sperrventilen, die einerseits mit einem Neigezylinder eines Gabelstaplers und andererseits mit einem Wegeventil verbunden sind.

### Beschreibung des Ausführungsbeispiels

Die in der Figur dargestellte Anordnung weist einen hydraulisch betätigten Neigezylinder 2 für einen Hubmast 21 eines Gabelstaplers, ein Wegeventil 1 sowie einen zwischen dem Wegeventil 1 und dem Neigezylinder 2 angeordneten Ventilblock 3 auf. Versorgerseitig ist das Wegeventil 1 mit einer Druckleitung P sowie einer Rückflussleitung R verbunden.

Das Wegeventil 1 hat drei Schaltstellungen, nämlich zwei Durchlassstellungen a und b sowie eine Sperrstellung 0. Von dem Wegeventil 1 zweigen zwei Leitungen 31 und 32 ab, die zu Versorgungsanschlüssen D und C des Ventilblocks 3 führen, die jeweils einem Sperrventil 6 bzw. 7 zugeordnet sind, die in einem Gehäuse 13 des Ventilblocks 3 ausgebildet sind. Verbraucherseitig sind die Sperrventile 6 und 7 über Verbraucheranschlüsse A und B und Leitungen 33 bzw. 34 mit dem Neigezylinder 2 des Hubmastes 21 verbunden.

Mittels des Neigezylinders 2 kann der Hubmast 21 zwischen einem Winkel -α und einem Winkel +α stufenlos geschwenkt werden.

Die Sperrventile 6 und 7 dienen dazu, die Last, die auf den Neigezylinder 2 wirkt, statisch zu halten. Die Feinsteuerung der Last erfolgt allein mit dem Wegeventil 1.

Die Sperrventile 6 und 7 weisen jeweils ein teils zylindrisch ausgebildetes, in einer entsprechenden Bohrung geführtes Ventilschließglied 26 bzw. 27 auf, das mit einem an dem Gehäuse 13 des Ventilblocks 3 ausgebildeten Ventilsitz 28 bzw. 29 zusammenwirkt.

An der dem Ventilsitz 28 bzw. 29 abgewandten Seite sind die Ventilschließglieder 26 und 27 mittels Federn 61 bzw. 62 in Richtung des Ventilsitzes 28 bzw. 29 belastet. Die Federn 61 und 62 sind in Federräumen 4 und 5 angeordnet. Die Ventilräume 4 und 5 haben jeweils eine Öffnung 51 bzw. 52, an die eine Leitung 42 bzw. 52 angeschlossen ist, die zu einem beiden Federräumen 4 und 5, also beiden Sperrventilen 6 und 7, zugeordneten Vorsteuerventil 10 führen, das hier als entsperrbares, beispielsweise elektrisch betätigtes Rückschlagventil ausgebildet ist und mit einem Tank T verbunden ist.

In den Leitungen 42 und 52 ist jeweils ein Rückschlagventil 8 bzw. 9 angeordnet, das in Richtung der Federräume 4 bzw. 5 sperrt, so dass ein Leckfluss zwischen den Federräumen 4 und 5 ausgeschlossen ist.

Die Funktionsweise der Ventilanordnung wird nachfolgend anhand des in der einzigen Figur links dargestellten Sperrventils 6 in beispielhafter Weise beschrieben.

In der Figur ist die Sperrstellung des Sperrventils 6 dargestellt. Diese Stellung ist gegeben, wenn das entsperrbare Rückschlagventil 10 in Sperrstellung geschaltet ist. Zu diesem Zeitpunkt befindet sich das Wegeventil 1 ebenfalls in Sperrstellung, d.h. in Schaltstellung 0.

In Sperrstellung des Sperrventils 6 wirkt der über den Neigezylinder 2 im Verbraucheranschluss B anstehende Lastdruck über einen das Ventilschließglied 26 umgebenden, wenigstens teilweise ringartigen Spalt 11 und eine in der Wandung des Ventilschließglieds 26 ausgebildete Begrenzungsdrossel 12 in den Federraum 4. In diesem Zustand herrscht also in dem Federraum 4 der über die Verbraucherseite B ausgeübte Fluiddruck. Mittels des über die Federn 61 auf das Ventilschließglied 26 ausgeübten Drucks wird letzteres in seinen Ventilsitz 28 gepresst.

Zum Öffnen des Sperrventils 6, d.h. wenn das Wegeventil 1 in eine der Durchlassstellungen a oder b gebracht wird, wird das Vorsteuerventil 10 in Durchlassstellung geschaltet. Damit wird der Federraum 4 zu dem Tank T hin entlastet. Je nach Fluidbewegungsrichtung öffnet nun entweder der über die Versorgerseite D auf eine Kreisfläche 14 des Ventilschließglieds 26 wirkende, über die Pumpenleitung P ausgeübte Druck oder der über die Verbraucherseite B auf das Ventilschließglied 26 wirkende Lastdruck das Ventilschließglied 26. Der so auf das Ventilschließglied 26 ausgeübte Druck muss selbstverständlich größer sein als derjenige Druck, der mittels der Feder 61 in die entgegengesetzte Richtung auf das Ventilschließglied 26 ausgeübt wird.

Wenn nun das Wegeventil 1 wieder in die Sperrstellung 0 gebracht wird, wird damit auch das Rückschlagventil 10 in seine Sperrstellung gebracht, und somit baut sich über den Spalt 11 und die Begrenzungsdrossel 12 wieder der über die Verbraucherseite B wirkende Druck in dem Ventilraum 4 auf. Dies bewirkt wiederum, dass das Ventilschließglied 26 mittels der Feder 61 in seinen Sitz 28 gepresst wird.

Die Steuerung des hier dargestellten Ventilblocks 3 ist eine sogenannte "Schwarz/weiß"-Steuerung. Dies bedeutet, dass sich beide Sperrventile 6 und 7 entweder in Durchlassstellung oder in Sperrstellung befinden.

Es versteht sich, dass der Einsatz der Ventilanordnung nach der Erfindung nicht auf das vorstehend beschriebene, bevorzugte Ausführungsbeispiel beschränkt ist. Vielmehr kann die Ventilanordnung nach der Erfindung in Verbindung mit jedem beliebigen Verbraucher sowie sowohl mit als auch ohne vorgeschaltetem Wegeventil eingesetzt werden.

## Patentansprüche

1. Hydraulische Ventilanordnung
mit einem Ventilblock (3), der zwei Versorgungsanschlüsse (C, D) und mit zwei Verbraucheranschlüsse (A, B) und zwei jeweils gegensinnig durchströmten Sperrventilen (6, 7) aufweist,
von denen jedes zwischen einem Versorgungsanschluß und einem zugehörigen Verbraucheranschluss angeordnet ist und ein Ventilschließglied (26, 27) aufweist, das in Richtung Öffnen an einer ersten Fläche vom Druck im jeweiligen Versorgungsanschluß und an einer zweiten Fläche vom Druck im zugehörigen Verbraucheranschluss und in Richtung Schließen von einer in einem Federraum (4, 5) angeordneten Feder (61, 62) und an einer dritten Fläche, die so groß wie die Summe der beiden anderen Flächen ist, vom Druck im Federraum (4, 5) beaufschlagt ist, wobei der Federraum über eine Begrenzungsdrossel (12) fluidisch mit dem zugehörigen Verbraucheranschluss (A, B) verbunden ist,
und mit einem Vorsteuerventil (10), über das zum Öffnen des jeweiligen Sperrventils (6, 7) dessen Federraum (4, 5) von Druck entlastbar ist,
**dadurch gekennzeichnet, dass** beide Federräume (4, 5) mit demselben Vorsteuerventil (10) verbunden und in derselben Schaltstellung des Vorsteuerventils von Druck entlastet sind.

2. Hydraulische Ventilanordnung nach Anspruch 1, **dadurch gekennzeichnet, dass** das Vorsteuerventil (10) ein entsperrbares Rückschlagventil ist.

3. Hydraulische Ventilanordnung nach Anspruch 1 oder 2, **dadurch gekennzeichnet, dass** zwischen den Federräumen (4, 5) der Sperrventile (6, 7) und dem Vorsteuerventil (10) jeweils ein in Richtung zu dem Federraum hin sperrendes Rückschlagventil (8, 9) liegt.

4. Hydraulische Ventilanordnung nach einem vorhergehenden Anspruch, **dadurch gekennzeichnet, dass** das jeweilige Ventilschließglied (26, 27) eine Wandung aufweist, in der die den Federraum (4, 5) mit dem jeweiligen Verbraucheranschluss (A, B) verbindende Begrenzungsdrossel (12) ausgebildet ist.

5. Hydraulische Ventilanordnung nach Anspruch 4, **dadurch gekennzeichnet, dass** zwischen der Begrenzungsdrossel (12) eines jeden Ventilschließglieds (26, 27) und dem jeweilig angrenzenden Verbraucheranschluss (A, B) ein wenigstens teilweise ringartiger Spalt (11) ausgebildet ist.

6. Hydraulische Ventilanordnung nach einem vorhergehenden Anspruch, **dadurch gekennzeichnet, dass** die Versorgungsanschlüsse (C, D) mit einem Wegeventil (1) verbunden sind.

## Claims

1. Hydraulic valve arrangement, with a valve block (3) which has two supply connections (C, D), two consumer connections (A, B) and two stop valves (6, 7) through which a flow passes in each case in opposite directions, each of which is arranged between a supply connection and an associated consumer connection and has a valve-closing member (26, 27) which is acted upon in the opening direction, on a first face, by the pressure in the respective supply connection and, on a second face, by the pressure in the associated consumer connection and in the closing direction by a spring (61, 62) arranged in a spring space (4, 5) and, on a third face which is as large as the sum of the other two faces, by the pressure in the spring space (4, 5), the spring space being connected fluidically to the associated consumer connection (A, B) via a limiting throttle (12), and with a pilot valve (10), via which the spring space (4, 5) of the respective stop valve (6, 7) can be relieved of pressure for the opening of the latter, **characterized in that** the two spring spaces (4, 5) are connected to the same pilot valve (10) and are relieved of pressure in the same switching position of the pilot valve.

2. Hydraulic valve arrangement according to Claim 1, **characterized in that** the pilot valve (10) is a releasable non-return valve.

3. Hydraulic valve arrangement according to Claim 1 or 2, **characterized in that** between the spring spaces (4, 5) of the stop valves (6, 7) and the pilot valve (10) lies in each case a non-return valve (8, 9) shutting off in the direction of the spring space.

4. Hydraulic valve arrangement according to a preceding claim, **characterized in that** the respective valve-closing member (26, 27) has a wall, in which is formed the limiting throttle (12) connecting the spring space (4, 5) to the respective consumer connection (A, B).

5. Hydraulic valve arrangement according to Claim 4, **characterized in that** an at least partially ring-like gap (11) is formed between the limiting throttle (12) of each valve-closing member (26, 27) and the respectively adjacent consumer connection (A, B).

6. Hydraulic valve arrangement according to a preceding claim, **characterized in that** the supply connections (C, D) are connected to a direction valve (1).

## Revendications

1. Système hydraulique de soupapes avec un bloc de soupape 3 qui présente deux raccords d'alimentation (C, D) et deux raccords d'utilisateur (A, B) ainsi que deux soupapes d'arrêt (6, 7) traversées en sens contraire, dans lequel :
- chaque soupape d'arrêt est montée entre un raccord d'alimentation et un raccord d'utilisateur correspondant, et présente un organe de fermeture de soupape (26, 27) qui est actionné, dans le sens d'ouverture sur une première surface par la pression régnant dans le raccord d'alimentation correspondant et sur une seconde surface par la pression régnant dans le raccord d'utilisateur correspondant, et dans le sens de fermeture, par un ressort (61, 62) monté dans une chambre de ressort (4, 5) et par la pression régnant dans cette chambre et qui est appliquée sur une troisième surface aussi grande que la somme des deux autres surfaces, la chambre de ressort (4, 5) étant en liaison fluide avec le raccord d'utilisateur correspondant (A, B) à travers un étranglement de limitation (12),
- une soupape de précommande (10) pour ouvrir chaque soupape d'arrêt (6, 7) peut décharger la chambre de ressort (4, 5) correspondante,
**caractérisé en ce que**
les deux chambres de ressort (4, 5) sont reliées à la même soupape de précommande (10) et sont déchargées de la pression dans la même position de commutation de la soupape de précommande.

2. Système hydraulique de soupapes selon la revendication 1,
**caractérisé en ce que**
la soupape de précommande (10) est une soupape anti-retour déblocable.

3. Système hydraulique de soupapes selon la revendication 1 ou 2,
**caractérisé en ce qu'**
entre chacune des chambres de ressort (4, 5) des soupapes d'arrêt (6, 7) et la soupape de précommande (10), est montée une soupape anti-retour (8, 9) bloquant en direction de la chambre de ressort correspondante.

4. Système hydraulique de soupapes selon une des revendications précédentes,
**caractérisé en ce que**
chaque organe de fermeture de soupape (26, 27) présente une paroi dans laquelle est réalisé l'étranglement de limitation (12) reliant la chambre de ressort (4, 5) au raccord d'utilisateur (A, B).

5. Système hydraulique de soupapes selon la revendication 4,
**caractérisé en ce qu'**
une fente (11) au moins partiellement en forme d'anneau est formée entre l'étranglement de limitation (12) de chaque organe de fermeture de soupape (26, 27) et le raccord d'utilisateur (A, B) contigu.

6. Système hydraulique de soupapes selon une des revendications précédentes,
**caractérisé en ce que**
les raccords d'alimentation (C, D) sont reliés à un tiroir de distribution (1).
